# FASCICULE DE BREVET EUROPEEN

(11) **EP 0 236 250 B1**
(45) Date de publication et mention de la délivrance du brevet: **27.12.1990**
(21) Numéro de dépôt: 87440004.7
(22) Date de dépôt: 30.01.1987
(51) Int. Cl.: E04B 1/24, E04C 3/40, E04B 1/344

(54) **Jarret de portique métallique**
Metallportalrahmengelenk
Metallic frame hinge

(30) Priorité: 17.02.1986 FR 8602212
(43) Date de publication de la demande: 09.09.1987
(73) Titulaire: Etablissements Lucien WALTER Société Anonyme dite,, F-67170 Brumath (FR)
(72) Inventeur: Gerlinger, Jean, F-67170 Geudertheim (FR); Fritz, André, F-67930 Beinheim (FR)
(74) Mandataire: Aubertin, François

(56) Documents cités:
- FR-A- 1 080 180
- FR-A- 2 340 433
- FR-A- 2 473 591
- US-A- 3 928 951

## Description

L'invention concerne un jarret de portique métallique, notamment de portiques en profilés d'aluminium, disposé entre la tête d'un poteau et une demi-ferme et assurant la liaison entre ces deux éléments constitués d'un profilé indentique dans lequel un premier noyau, solidaire de la tête de poteau, comprend un premier moyen d'assemblage coopérant avec un second moyen d'assemblage solidaire d'un second noyau lui-même solidaire de la demi-ferme, ces moyens étant maintenus assemblés par des moyens de liaison.

On connaît par le document FR-A-2 473 591 un jarret de portique métallique de ce type, notamment de portique en profilés d'aluminium disposé entre la tête d'un poteau et une demi-ferme et assurant la liaison entre ces deux éléments constitués d'un profilé identique. Cette liaison comporte, d'une part, un élément de guidage solidaire de la demi-ferme dont la face inférieure présente un évidement ayant approximativement la forme d'une queue d'aronde et, d'autre part, un tourillon d'enfichage solidaire de la tête du poteau et pourvu d'une tête saillante en forme de queue d'aronde. L'assemblage se fait par coulissement de la tête saillante du tourillon d'enfilage dans l'évidement de l'élément de guidage, ce qui représente un inconvénient pour la rapidité et la facilité de l'assemblage des poteaux et des fermes.

Par ailleurs, on connaît par le document FR-A-1.080.180 une construction en éléments métalliques formés essentiellement de tôles minces profilées par cambrage à froid dont la demi-ferme est reliée à une poutre d'entrait horizontale, supportée elle-même par des poteaux, par deux paires de goussets dont une paire est soudée sur les faces latérales de la poutre d'entrait et l'autre paire est soudée sur les faces latérales de la demi-ferme. Ces paires de goussets sont maintenues assemblées par un axe d'articulation. Ainsi, la charge de la demi-ferme est transmise sur la poutre d'entrait.

Toutefois, dans les chapiteaux dont la portée est importante l'utilisation d'une poutre d'entrait n'est pas possible en raison du fléchissement de celle-ci et l'impossibilité de mettre entre les poteaux du portique métallique des poteaux intermédiaires. Par ailleurs, l'utilisation de goussets et plus particulièrement l'utilisation d'une simple axe d'articulation, en tant que liaison devant supporter toute la charge d'une demi-ferme du portique métallique de portée importante, ne sont pas conformes aux normes de sécurité à moins de surdimensionner ces pièces ce qui alourdirait considérablement le poids du portique métallique.

La présente invention à pour but de remédier à ces inconvénients et se propose de fournir une liaison entre le poteau et la demi-ferme remplissant simultanément les deux conditions exposées ci-dessous. L'invention, telle qu'elle est caractérisée dans la première revendication, résout le problème consistant à créer un jarret de portique métallique, nottament de portique en profilé d'aluminium, disposé entre la tête d'un poteau et une demi-ferme et assurant la liaison entre ces deux éléments constitués d'un profilé indentique dans lequel un premier noyau, solidaire de la tête du poteau, comprend un premier moyen d'assemblage coopérant avec un second moyen d'assemblage solidaire d'un second noyau lui-même solidaire de la demi-ferme, ces moyens étant maintenus assembliés par des moyens de liaison et dont le premier moyen d'assemblage est une denture à dents dirigées vers le haut et dont le second moyen d'assemblage est une denture à dents dirigées vers le bas pénétrant verticalement dans l'autre denture, ces dentures étant maintenues assemblées par des moyens de positionnement et des moyens de verrouillage des moyens de liaison.

Des modes préférentiels de réalisation de l'invention sont l'objet des revendications dépendantes.

Les avantages obtenus grâce à cette invention consistent essentiellement en ce qu'à l'emplacement du jarret, on consolide le profilé en aluminium de la tête du poteau et le profilé en aluminium de la demi-ferme, ce qui permet de satisfaire aux conditions de sécurité et que, par ailleurs, en raison de l'interpénétration des deux dentures on facilite l'assemblage du poteau et de la demi-ferme ou ferme. Cette dernière ne pouvant glisser sur le poteau en raison de la présence des moyens de positionnement. Ainsi, ce jarret satisfait simultanément aux deux conditions essentielles, à savoir la condition de sécurité et la condition d'assemblage et/ou de dissolution facile de la liaison.

L'invention est exposée ci-après plus en détail à l'aide de dessins représentant seulement un mode d'exécution.
La figure 1 représente, en vue partielle en élévation, un portique montrant l'emplacement du jarret conforme à l'invention.
La figure 2 représente une vue en coupe selon ligne de coupe II-II de la figure 3.
La figure 3 représente une vue en élévation du jarret.
La figure 4 représente une section de la denture du second noyau solidaire du profilé de la demi-ferme.
La figure 5 représente une section de la denture du premier noyau solidaire de la tête du poteau.

On se réfère à la figure 1.

Le chapiteau est formé de portiques métalliques 1 disposés à intervalles réguliers et reliés entre eux par des poutrelles de liaison 2, 3. Ces portiques métalliques 1 sont composés de fermes et/ou de demi-fermes 4 dont l'extrémité inférieure 5 est reliée à la tête 6 de poteaux 7 par l'intermédiaire d'une liaison constituée, conformément à l'invention, par un jarret 8. Tant la ferme et/ou la demi-ferme 4 que le poteau 7 sont réalisés en profilés métalliques et, plus particulièrement, en profilés en aluminium ou autres métaux légers. Pour diminuer le poids des portiques 1, ces profilés en aluminium sont des profilés tubulaires creux er pour des raisons de normalisation, les profilés tubulaires creux an aluminium des fermes et/ou des demi-fermes 4 sont les mêmes que les profilés tubulaires creux en aluminium des poteaux 7. Vu en plan, le profilé du poteau 7 est disposé perpendiculairement par rapport au profilé de la ferme et/ou demi-ferme 4.

La présente invention concerne plus particulièrement le jarret 8 permettant l'assemblage de la ferme et/ou des deux demi-fermes 4 et de la tête 6 des poteaux 7.

On se réfère aux figures 2 et 3.

Selon l'invention, le jarret 8 comporte un premier noyau 9 engagé dans l'extrémité ouverte 10 de la tête 6 du poteau 7. Ce noyau 9 présente un corps 11 épousant les faces internes 12, 13 des parois 14, 15 du profilé 16 dont est formé le poteau 7. Du fait que ledit corps 11 épouse les faces internes 12, 13 des parois 14, 15 du profilé 16, on consolide ce dernier. En effet, on peut considérer que l'on augmente l'épaisseur 17 du profilé 16 de l'épaisseur 18 des parois 19, 20 du noyau 9. Copendant, pour alléger le jarret 8, le noyau 9 comporte une partie centrale 21 creuse. Pour rendre ledit noyau 9 solidaire de la tête 6 du poteau 7, on réalise dans les parois 14, 15 du profilé 16 et dans les parois 19, 20 du noyau 9 une pluralité d'orifices 22, 23, 24, 25 à travers lesquels on engage un élément de fixation 26 tel que boulon ou élément équivalent. Bien entendu, le nombre de ces éléments de fixation 26 est déterminé par les normes de sécurité. Le chant supérieur 27 du noyau 9 fait l'égèrement saillie par rapport au chant supérieur 28 de la tête 6 du poteau 7.

Sur ledit chant supérieur 27 du noyau 9 est fixé par un moyen quelconque un socle 29 d'une denture 30 dont les dents 31,32 sont dirigées vers le haut. Selon l'invention, l'axe médian 33 est parallèle à l'axe médian longitudinal de la demi-ferme 4.

Par ailleurs, le jarret 8 comporte un second noyau 34 effilé dans l'extrémité inférieure 5 de la demi-ferme 4. Ce noyau 34 présente également un corps 35 épousant les faces internes 36, 37, 38, 39 des parois 40, 41, 42, 43 du profilé 44 dont est formée la demi-ferme 4. Du fait que le profilé 44 de la demi-ferme 4 est le même que le profilé 16 du poteau 7, les deux noyaux 9 et 34 sont de section identique. La longueur 45 du noyau 34 est relativement grande et supérieure à la longueur 46 de la denture 30. On pratique dans les parois 47, 48 du noyau 34 et dans les parois 40, 41 du profilé 44 une pluralité d'orifices 49, 50, 51, 52 à travers lesquels passe un élément de fixation 53, 54, 55 tel que boulon ou élément équivalent.

Pour éviter une déformation du noyau 34, notamment par un rapprochement des parois latérales 47, 48, on consolide ledit noyau 34 par des renforts 56, 57 formant entretoise et annihilant tout risque dudit rapprochement.

La denture 30 pénètre dans une denture 58 disposée contre la face externe 59 de la paroi inférieure 42 du profilé 44. Les dents 60, 61, 62 de cette denture 58 sont dirigées vers le bas et les dents 31, 32 de la denture 30 du noyau 9 logé dans la tête 6 du poteau 7 viennent s'intercaler entre les dents 60, 61, 62. Les dents 31, 32 de la denture 30 et les dents 60, 61, 62 de la denture 58 sont parallèles à l'axe médian 33. La denture 58 est rendue solidaire du noyau 34 par des éléments de fixation 63, 64. Ces derniers traversent un orifice 65 pratiqué dans le paroi inférieure 42 et un orifice 66 pratiqué dans la denture 58 et sont vissés dans des trous taraudés 67, 68 réalisés dans la paroi inférieure 69 du noyau 34. Les têtes 70, 71 de ces éléments de fixation 63, 64 sont noyées dans les creux 72, 73 entre les dents 60-61 et 61-62. A l'emplacement de ces têtes 70, 71, les dents 31, 32 de la denture 30 comportent un évidement 74, 75 dans lequel peuvent se loger lesdites têtes 70, 71.

Du fait que la ferme ou la demi-ferme 4 présentent une certaine longueur et ainsi sont difficilement maniables, on confère aux sommets 76, 77, 78 des dents 60, 61, 62 de la denture 58 et aux sommets 79, 80 des dents 31, 32 de la denture 30 des moyens d'autocentrage, ce qui facilite l'interpénétration des dents 31, 32, 60, 61, 62 des dentures 30 et 58. Ces moyens d'autocentrage sont des rampes de guidage 81, 82, 83, 84, 85, 86, 87, 88 réalisées dans les flancs 89, 90, 91, 92, 93, 94, 95, 96 des dents 31, 32, 60, 61, 62 (voir figures 4 et 5).

Pour maintenir assemblées les deux dentures 30 et 58 après l'interpénétration de leurs dents 31, 32, 60, 61, 62, le jarret 8 comporte des moyens de liaison. Ces moyens de liaison sont disposés perpendiculairement par rapport à l'axe médian 33 des dentures 30 et 58 et traversent des orifices 98,99,100,101,102 réalisés dans les dents 31, 32, 60, 61, 62. Selon un exemple de réalisation non limitatif, les moyens de liaison sont des broches 103 dont une des extrémités 104 est tronconique pour faciliter l'introduction desdites broches 103 dans les orifices successifs 98 à 102. A l'autre extrémité 105, les broches 103 comportent une poignée de manoeuvre 106. Copendant, pour éviter que les broches 103 sortent d'une manière intempestive desdits orifices 98 à 102, lesdites broches 103 présentent des moyens de verrouillage 107. Ces moyens sont constitués par exemple d'une rondelle, solidaire en rotation des broches 103, et comportant un méplat 108. En phase de verrouillage, l'élément de verrouillage 107 vient s'accrocher derrière la face active 109 d'au moins une gâche 110 solidaire des flancs extérieurs de la denture 58. La hauteur 111 de cette face active 109 est telle qu'après rotation de cent quatre vingt degrés de la broche 103, on dissout la coopération entre la gâche 110 et l'élément de verrouillage 107.

## Revendications

1. Jarret (8) de portique métallique (1), notamment de portique (1) en profilés d'aluminium, disposé entre la tête (6) d'un poteau (7) et d'une demi-ferme (4) et assurant la liaison entre ces deux éléments (4) et (7) constitués d'un profilé identique dans lequel un premier noyau (9), solidaire de la tête (6) du poteau (7), comprend un premier moyen d'assemblage (30) coopérant avec un second moyen d'assemblage (58) solidaire d'un second noyau (34) lui-même solidaire de la demi-ferme (4) ces moyens (30, 58) étant maintenus assemblés par des moyens de liaison (10) caractérisé en ce que le premier moyen d'assemblage est une denture (30) à dents dirigées vers le haut et que le second moyen d'assemblage est une denture (58) à dents dirigées vers le bas prenétrant verticalement dans le denture (30), ces dentures (30) et (58) étant maintenues assemblées par des moyens de positionnement (70, 71, 74, 75) et de moyens de verrouillage (107, 110) des moyens de liaison (103).

2. Jarret de portique selon la revendication 1 caractérisé en ce ue les dentures (30, 58) composées de dents (31, 32, 60, 61, 62) d'une certaine longueur (46) comportent un axe médian (33) parallèle à l'axe médian longitudinal de la demi-ferme (4).

3. Jarret de portique selon la revendication 1 caractérisé en ce que la denture (30) comporte deux dents (31, 32) dirigées vers le haut, venant se loger dans des creux (72, 73) de la denture (58) formée de trois dants (60, 61, 62) dirigées vers le bas.

4. Jarret de portique selon la revendication 1 caractérisé en ce que les dentures (30, 58) comportent des moyens d'introduction facilitant l'interpénétration des dents (31, 32, 60, 61, 22) des deux dentures (30, 58) et constituées de rampes de guidage (81 à 88) réalisée dans les flancs (88 à 91) des dents (31, 32, 60, 61, 62).

5. Jarret de portique selon la revendication 1 caractérisé en ce que les moyens de positionnement de la demi-ferme (4) sur la tête (6) du poteau (7) sont un premier moyen formé par des têtes saillantes (70,71 ) du vis (63, 64) pour la fixation de la denture (58) sur la demi-ferme (4) et pénétrant dans un second moyen formé d'évidements (74, 75) réalisés dans les sommets (79, 80) des dents (31,32) de la denture (30) solidaire de la tête (6) du poteau (7).

6. Jarret de portique selon la revendication 1 caractérisé en ce que les moyens de verrouillage des moyens de liaison (103) sont un premier moyen formé par au moins une gâche (110) solidaire des flancs extérieurs de la denture (58), et comprenant une face active (109) coopérant avec un second moyen formé par un méplat (108) d'une rondelle (107) solidaire en rotation des moyens de liaison constitués par une broche (103), disposée perpendiculairement par rapport à l'axe médian (33) des dentures (30, 58) et actionnée par une poignée de manoeuvre (106).

7. Jarret de portique selon la revendication 1 caractérisé en ce que le second noyau (34) solidaire de la demi-ferme (4) comporte des moyens de consolidation fermés par un corps (35) dont les parois épousent les faces internes (36, 37, 38, 39) des parois (40,41,42,43) du profilé (44) dont est constituée la demi-ferme (4) et par des renforts (56, 57) formant des entretoises et empêchant le rapprochement de deux parois opposées (47, 48) du corps (35).

## Patentansprüche

1. Gelenk (8) für einen Metallportalrahmen, nämlich einen Aluminiumprofil-Portalrahmen (8), das zwischen dem Kopf (6) eines Pfostens (7) und einem Halbbinder (4) angeordnet ist und die Verbindung zwischen diesen beiden, aus einem gleichen Profil gebildeten Bestandteilen (4) und (7) sichert, in dem ein erster, fest mit dem Kopf (6) des Pfostens (7) verbundener Kern (9), ein erstes Verbindungsmittel (30) umfaßt, des zusammenarbeitet mit einem zweiten Verbindungsmittel (58), das fest mit einem zweiten Kern (34) verbunden ist, der seinerseits fest mit dem Halbbinder (4) verbunden ist, wobei diese Mittel (30, 58) durch Verbindungmittel (10) verbunden gelhaten werden, dadurch gekennzeichnet, daß das erste Verbindungsmittel eine Verzahnung (30) mit aufwärts gerichteten Zähnen und das zweite Verbindungsmittel eine Verzahnung (58) mit abwärts gerichteten, senkrecht in die Verzahnung (30) hineingreifenden Zähnen sind, wobei diese Verzahnungen (30) und (58) durch Positioniermittel (70, 71, 74, 75) und Verriegelungsmittel (107, 110) für die Verbindungsmittel (103) verbunden gehalten werden.

2. Portalrahmengelenk nach Anspruch 1, dadurch gekennzeichnet, daß die aus Zähnen (31, 32, 60, 61, 62) einer bestimmten Länge (46) bestehenden Verzahnungen (30, 58) eine Mittelachse (33) umfassen, die parallel zur Längsmittelachse des Halbbinders (4) verläuft.

3. Portalrahmengelenk nach Anspruch 1, dadurch gekennzeichnet, daß die Verzahnung (30) zwei aufwärts gerichtete Zähne (31, 32) umfaßt, die in Aussparungen (72, 73) der aus drei abwärts gerichteten Zähnen (60, 61, 62) bestehenden Verzahnung (58) aufgenommen werden.

4. Portalrahmengelenk nach Anspruch 1, dadurch gekennzeichnet, daß die Verzahnungen (30, 58) Einführungsmittel umfassen, die das Ineinandergreifen der Zähne (31, 32, 60, 61, 62) beider Verzahnungen (30, 58) erleichtern und aus in den Seiten (88 bis 96) der Zähne (31, 32, 60, 61, 62) vorgesehenen Führungsrampen (81 bis 88) bestehen.

5. Portalrahmengelenk nach Anspruch 1, dadurch gekennzeichnet, daß die Mittel zum Positionieren des Halbbinders (4) auf den Kopf (6) des Pfostens (7) ein erstes Mittel sind, das von den ausragenden Köpfen (70, 71) von Schrauben (63, 64) zum Befestigen der Verzahnung Köpfen (70, 71) von Schrauben (63, 64) zum Befestigen der Verzahnung (58) auf den Halbbinder (4) gebildet ist, und in ein zweites Mittel hineingreift, das von Aussparungen (74, 75), die in den Spitzen (79, 80) der Zähne (31, 32) der fest mit dem Kopf (6) des Pfostens (7) verbundenen Verzahnung (30) vorgesehen sind, gebildet ist.

6. Portalrahmengelenk nach Anspruch 1, dadurch gekennzeichnet, daß die Verriegelungsmittel der Verbindungsmittel (103) ein erstes Mittel sind, das aus wenigstens einer fest mit den Außenseiten der Verzahnung (58) verbundenen Schließklappe (110) gebildet ist und eine aktive Fläche (109) umfaßt, die zusammenarbeitet mit einem zweiten Mittel, das aus einem flachen Ende (108) einer Scheibe (107) gebildet ist, die in Drehung fest mit den Verbindungsmitteln verbunden ist, die von einem senkrecht zur Mittelachse (33) der Verzahnung (30, 58) angeordneten und von einem Bedienungshebel (106) betätigten Stift (103) gebildet sind.

7. Portalrahmengelenk nach Anspruch 1, dadurch gekennzeichnet, daß der fest mit dem Halbbinder (4) verbundene zweite Kern (34) Verstärkungsmittel umfaßt, die von einem Körper (35), dessen Wände 11 den Innenflächen (36, 37, 38, 39) der Wände (40, 41, 42, 43) des Profils (44), aus dem der Halbbinder (4) besteht, formgenau entspricht, und von Verstärkungen (56, 57), die Abstandstücke bilden und die Annäherung zweier gegenüberliegenden Wände (47, 48) des Körpers (35) vermeiden, gebildet sind.

## Claims

1. Hinge (8) for a metallic frame (1), namely an aluminium profile frame (1), arranged between the head (6) of a post (7) and a semi-truss (4) and ensuring the connection between these two components (4) and (7) comprised of an identical profile in which a first core (9), integral with the head (6) of the post (7), comprises a first assembling means (30) co-operating with a second assembling means (58) integral with a second core (34) which is, in turn, integral with the semi-truss (4), these means (30, 58) being kept assembled by connection means (10), characterized in that the first assembling means is a toothing (30) with teeth oriented upwardly and that the second assembling means is a toothing (58) with teeth oriented downwardly, vertically penetrating into the toothing (30), these toothings (30) and (58) being kept assembled by positioning means (70, 71, 74, 75) and locking means (107, 110) for the connection means (103).

2. Frame hinge according to claim 1, characterized in that the toothings (30, 58) comprised of teeth (31, 32, 60, 61, 62) of a certain length (46) comprise a median axis (33) parallel to the longitudinal median axis of the semi-truss (4).

3. Frame hinge according to claim 1, characterized in that the toothing (30) comprises two teeth (31, 32) oriented upwardly which are received in recesses (72, 73) of toothing (58) comprised of three teeth (60, 61, 62) oriented downwardly.

4. Frame hinge according to claim 1, characterized in that the toothings (30, 58) comprise engaging means facilitating the interpenetration of the teeth (31, 32, 60, 61, 62) of both toothings (30, 58) and comprised of guiding ramps (81 through 88) made in the sides (88 through 96) of the teeth (31, 32, 60, 61, 62).

5. Frame hinge according to claim 1, characterized in that the means for positioning the semi-truss (4) on the head (6) of the post (7) are a first means formed by protruding heads (70, 71) of screws (63, 64) for fastening the toothing (58) onto the semi-truss (4) and penetrating into a second means formed by recesses (74, 75) made in the tops (79, 80) of the teeth (31, 32) of the toothing (30) integral with the head (6) of the post (7).

6. Frame hinge according to claim 1, characterized in that the locking means of the connection means (103) are a first means formed by at least a keeper (110) integral with the external sides of the toothing (58) and comprising an active face (109) co-operating with a second means formed by a flat end (108) of a washer (107) integral in rotation with the connection means formed by a pin (103) arranged perpendicularly to the median axis (33) of the toothing (30, 58) and actuated by an operating handle (106).

7. Frame hinge according to claim 1, characterized in that the second core (34) integral with the semi-truss (4) comprises strengthening means formed by body (35) the walls of which 11 fits into the internal faces (36, 37, 38, 39) of the walls (40, 41, 42, 43) of profile (44) the semi-truss (4) is comprised of and by reinforcements (56, 57) forming spacers and impeding the nearing of two opposite walls (47, 48) of the body (35).
